# EUROPÄISCHE PATENTANMELDUNG

(11) **EP 4 707 467 A1**
(43) Veröffentlichungstag der Anmeldung: **11.03.2026**
(21) Anmeldenummer: 25200124.3
(22) Anmeldetag: 04.09.2025
(51) Int. Cl.: E02D 5/28, E02D 5/32, E02D 5/66, E02D 7/02, E02D 7/24

(54) **SCHLAGROHR FÜR DAS SCHLAGEN EINER BOHRUNG IN BAUGRUND**

(30) Priorität: 05.09.2024 AT 1322024; 15.06.2025 AT 4025 U
(71) Anmelder: Geyerlechner, Bernhard, 3343 Hollenstein an der Ybbs (AT); Haberfellner, Reinhard, 3343 Hollenstein an der Ybbs (AT)
(72) Erfinder: Geyerlechner, Bernhard, 3343 Hollenstein an der Ybbs (AT); Haberfellner, Reinhard, 3343 Hollenstein an der Ybbs (AT)

(57) **Zusammenfassung**

Die Erfindung betrifft ein Schlagrohr (1), welches eine Schlagfläche (7) und ein gerades Rohr (2) umfasst, wobei das gerade Rohr (2) bestimmungsgemäß mit seiner offenen vorderen Stirnseite voran in Axialrichtung in Baugrund einzuschlagen ist indem auf die Schlagfläche (7) in Axialrichtung des geraden Rohres (2) geschlagen wird, und der Schlagimpuls an das gerade Rohr (2) weiter geleitet wird. In einem Längsbereich des Schlagrohres (1), welcher gegenüber der Schlagfläche (7) in Richtung auf die vordere Stirnseite des Schlagrohres (2) verschoben ist, befindet sich eine Auslassöffnung (5) für Material des Baugrundes, durch welche der Innenraum des geraden Rohres (2) zur Umgebung hin offen ist.

## Beschreibung

Die Erfindung betrifft ein Schlagrohr für das Schlagen einer Bohrung in Baugrund, sowie ein dazugehöriges Verfahren.

"Baugrund" im Sinne dieses Dokumentes ist festes Material der Erdoberfläche im Außenbereich, also typischerweise Erde, Lehm Schotter etc.

Die DE 2209193 A1 zeigt ein Schlagrohr, welches unter anderem ein gerades Rohr umfasst, welches in seiner Achsrichtung in den Baugrund einzuschlagen ist um in diesem eine Bohrung zu bilden. Das vordere (untere) Ende des Schlagrohres ist stirnseitig offen, und das hintere Ende des Schlagrohres ist als Schlagfläche vorgesehen, auf welche in Achsrichtung des geraden Rohres zwecks Eintreibens des Schlagrohres in den Baugrund geschlagen wird. Typischerweise erfolgt das Schlagen mittels eines hydraulisch angetriebenen Hammers, welcher als auswechselbares Werkzeug an einem Baggerarm angebracht ist. Während des Einschlagens des Schlagrohres in den Baugrund füllt sich das Schlagrohr mit dem Material des Baugrundes. Wird das Schlagrohr aus der Bohrung heraus gezogen, wird zumeist das in diesem befindliche Material des Baugrundes mitbewegt. Es muss dann unter erheblichem Aufwand aus dem Schlagrohr herausgearbeitet werden. Auch wenn das Schlagrohr zur Schlagfläche hin - also zur obersten Seite hin - offen ist, kann während der Bewegung des Schlagrohres in das Erdreich hinein kein Erdreich aus dem Schlagrohr hinausgedrückt werden, da die oberste Fläche durch dabei durch das Schlaggerät verschlossen ist.

Die DE 2224747 A1 zeigt ein Schlagrohr, welches gegenüber jenem der DE 2209193 A1 - auf die sie Bezug nimmt - dahingehend verbessert ist, dass es an der hinteren Seite mit einer Abschlusskappe versehen werden kann, durch welche eine Druckluftleitung hindurchführt, durch welche hindurch Druckluft in den hinteren Bereich des Schlagrohres eingepresst werden kann. Damit wird es möglich, nach dem Herausziehen des Schlagrohres aus einer Bohrung, den dann im Schlagrohr befindlichen Kern aus Untergrundmaterial zum vorderen Ende des Schlagrohres hinaus zu drücken bzw. zu blasen.

Auch die EP 0457791 B1 und die DE 202009010960 U1 zeigen Schlagrohre die in den Untergrund hinein geschlagen werden, wobei Untergrundmaterial in das durch das Schlagrohr umfasste Volumen eindringt. Auch bei diesen Beispielen kann das Untergrundmaterial während der Eintreibbewegung des Schlagrohres nicht aus dessen oberer stirnseitiger Öffnung herausquellen, da diese Öffnung durch das Schlaggerät verschlossen ist.

Die CN 216157585 U beschreibt ein Gerät für das Platzieren von Sensoren im Untergrund. Ein Rohr wird in den Untergrund hineingedrückt. Das an der unteren Stirnseite des Rohres befindliche Untergrundmaterial wird durch Pressluft aufgewirbelt und durch einen seitlichen Auslasskanal am oberen Mantelflächenbereich des Rohres hindurch ausgeblasen.

Von diesem Stand der Technik ausgehend besteht die der Erfindung zu Grunde liegende Aufgabenstellung darin, ein Schlagrohr, welches ein gerades Rohr umfasst, welches bestimmungsgemäß in Axialrichtung in den Untergrund einzuschlagen ist, so zu verbessern, dass das Herausbringen von Material des Baugrundes aus dem Inneren des geraden Rohres mit geringerem Aufwand zu bewerkstelligen ist.

Für das Lösen der Aufgabe wird von den bekannten Merkmalen ausgegangen, dass ein gerades Rohr verwendet wird, welches an der vorderen Stirnseite offen ist, und auf dessen hinteren Bereich mittelbar zwecks Eintreibens in den Baugrund in Achsrichtung geschlagen wird.

Als erfindungsgemäße Weiterentwicklung dazu wird vorgeschlagen, in einem Längsbereich des Schlagrohres welcher gegenüber der Schlagfläche in Richtung auf die vordere Stirnseite des Schlagrohres verschoben ist, eine Auslassöffnung für Untergrundmaterial vorzusehen, durch welche der Innenraum des geraden Rohres zur Umgebung hin offen ist.

Indem die Auslassöffnung von der Schlagfläche - das ist jene Fläche an welche bestimmungsgemäß zum Eintreiben des Schlagrohres in den Untergrund ein Schlaggerät anschlägt - entfernt angeordnet ist, wird die Auslassöffnung durch das Schlaggerät auch nicht temporär verschlossen. Dadurch kann Untergrundmaterial welches beim Einschlagen des Schlagrohres in den Untergrund von der vorderen (unteren) Stirnseite her in das Schlagrohr hineingedrückt wird, weiteres Untergrundmaterial, welches sich vorher schon im Schlagrohr befand, durch die weiter oben liegende Auslassöffnung hinausdrängen, ohne dass dafür irgend ein separater Arbeitsschritt erforderlich ist.

Die Erfindung wird einschließlich weiterer vorteilhafter Merkmale an Hand von etwas stilisierten Zeichnungen von beispielhaften erfindungsgemäßen Schlagrohren näher erörtert.

Fig. 1 bis Fig. 4 zeigen jeweils in seitlicher Schnittansicht jeweils ein separates beispielhaftes erfindungsgemäßes Schlagrohr.

Das Schlagrohr 1 von Fig. 1 umfasst an großen Teilen ein gerades Rohr 2, einen Aufschlagfortsatz 3 und einen Auslasskanal 4, welcher eine Auslassöffnung 5 einfasst. Alle diese Teile bestehen typischerweise aus einem festen Stahl. Typischerweise aber nicht notwendigerweise sind der Auslasskanal 4 und der Aufschlagfortsatz durch Schweißen zu einem monolithischen Teil verbunden, und dieser Teil ist durch eine Flanschverbindung mit dem geraden Rohr 2 verbunden.

Zum bestimmungsgemäßen Einsatz wird in der durch einen Pfeil 6 gekennzeichneten Richtung auf die Schlagfläche 7 des Aufschlagfortsatzes 3 geschlagen um das Schlagrohr 1 mit seiner in Fig. 1 unten liegenden vorderen Stirnseite voran in den Baugrund einzutreiben.

Bei diesem Eintreiben dringt Material des Baugrundes von unten her durch die offene Stirnfläche des geraden Rohres 2 in das durch dieses Rohr 2 umschlossene Volumen. Mit jedem Schlag wird das Material im geraden Rohr 2 weiter nach oben gedrängt. Das besagte Volumen ist im oberen Bereich durch die Auslassöffnung 5 zur Umgebung hin offen. Anders als bei den besprochenen Bauweisen zum Stand der Technik ist diese Auslassöffnung 5 auch nicht temporär durch jenes Schlagwerkzeug verschlossen, welches bestimmungsgemäß wiederholt von oben her auf die Schlagfläche 7 schlägt. Der jeweils am weitesten oben liegende Anteil des in das Schlagrohr 1 hinein gedrückten Materials des Baugrundes entweicht daher schon während des Einschlagens des Schlagrohres 1 in Baugrund ungehindert durch die Auslassöffnung 5 hindurch aus dem Schlagrohr 1 hinaus in die Umgebung.

Bestimmungsgemäß wird das Schlagrohr 1 nach dem Schlagen einer Bohrung angehoben, womit das gerade Rohr 2 aus der Bohrung heraus gezogen wird. Das dann noch im geraden Rohr 2 und im Auslasskanal 4 befindliche Material des Baugrundes wird dabei mit angehoben. Es ist nicht nötig es durch einen extra Arbeitsvorgang aus dem Rohr 2 zu entfernen, da es beim Schlagen des nächsten Bohrloches zufolge nachrückendem Material ohnedies aus dem Auslasskanal 4 hinausgedrängt wird.

Bei der Bauweise gemäß Fig. 1 ist die Auslassöffnung 5 das Ende eines Auslasskanales 4, welcher unterhalb der Schlagfläche 7 vom geraden Rohr 2 bis zu einem von der Achse des geraden Rohres 2 deutlich beabstandeten Bereich führt. Bevorzugt ist der Auslasskanal 4 zur Achse des geraden Rohres 2 in einem spitzen Winkel geneigt. Weiter bevorzugt wird der spitze Winkel mit dem Weg in Flussrichtung des Auslasskanales 4 kontinuierlich größer. Bevorzugt wird auch die Querschnittsfläche des Auslasskanals 4 mit dem Weg in Flussrichtung des Auslasskanales 4 größer. Durch diese Maßnahmen wird ein besonders einfaches Ausfließen von Material des Baugrundes in den Auslasskanal 4 hinein und durch diesen hindurch erreicht.

Fig. 2 zeigt ein erfindungsgemäßes Schlagrohr 1, bei dem die Auslassöffnung 5 in mehrere Teilflächen geteilt ist die zwischen dem geraden Rohr 2 und der Schlagfläche 7 etwa fluchtend zur Mantelfläche des geraden Rohres 2 angeordnet sind. Dazu ist der Aufschlagfortsatz 3 als eine oben liegende Platte 8 mit oben liegender Schlagfläche 7 und mit nach unten ragenden säulenartigen Stützen 9 ausgebildet, welche nach unten hin an der oberen Stirnfläche des geraden Rohres 2 abgestützt sind. Das gerade Rohr 2 ist dabei stirnseitig nach oben zu dem durch die Stützen 9 umringten Volumen hin offen.

Material des Untergrundes, welches durch das gerade Rohr 2 hindurch gedrängt wird, fällt nach dem Austritt aus dem geraden Rohr 2 durch die Öffnung 5 deren Fläche durch die Stützen 9 unterteilt ist, zu allen Seiten um das gerade Rohr 2 herum.

Um das Wegfließen von Material des Untergrundes durch die Öffnung 5 einfach zu ermöglichen sollte die Fläche der Öffnung 5, also die Summe der offenen Flächen zwischen den Stützen 9 deutlich größer - beispielsweise doppelt so groß - sein wie die Querschnittsfläche des Innenraumes des geraden Rohres 2.

Gemäß einer bevorzugten Ausführung des Schlagrohres 1 ist die Querschnittsfläche der vorderen stirnseitigen Öffnung des geraden Rohres 2 gegenüber der dahinter liegenden Querschnittsfläche des Innenraums des geraden Rohres 2 verengt ausgebildet. Bevorzugt ist diese Verengung gebildet, indem an der vorderen Stirnseite des geraden Rohres 2 von der Mantelfläche des Schlagrohres 2 ein Vorsprung 10 bezüglich der Achse des geraden Rohres 2 radial nach innen vorspringt. Dieser Vorsprung 10 hat damit typischerweise wie dargestellt die Form eines Ringes der mit seiner Außenmantelfläche an die Innenmantelfläche des Schlagrohres anschließt und mit dieser verbunden ist. Er kann beispielsweiße als durch Schweißen aufgebrachter Auftrag auf das Schlagrohr 2 hergestellt sein. Er könnte beispielsweise aber auch als separater Ring ausgebildet sein welcher stirnseitig auf das Schlagrohr 2 aufgeschweißt ist.

Der Querschnitt des Stromes von Material des Baugrundes, welcher beim Einschlagen des geraden Rohres 2 in den Baugrund in das gerade Rohr 2 eindringt, ist durch den besagten Vorsprung 10 enger als im daran anschließenden Längsbereich des geraden Rohres 2. Damit wird erreicht, dass dieser Strom im überwiegenden Längsbereich des geraden Rohres 2 mit wesentlich geringerem Druck an der Innenmantelfläche des geraden Rohres 2 anliegt als er es sonst täte. Das Material des Baugrundes wird daher im Inneren des geraden Rohres 2 sehr viel weniger verdichtet als es bei einer Bauweise ohne dem Vorsprung 10 der Fall wäre. Damit wird der Transport des Materials durch das gerade Rohr 2 hindurch sehr erleichtert. Als weiterer Vorteil wird durch den Vorsprung 10 erreicht, dass beim Anheben des Schlagrohres 1 vom Baugrund weg, nicht das im geraden Rohr 2 befindliche Material des Baugrundes als Säule im Untergrund stehen bleiben kann. Die Gefahr, dass eine derartige Säule stehen bleibt ist ansonsten vor allem dann gegeben, wenn der Baugrund sehr lehmig ist.

Fig 3 veranschaulicht zwei weitere bevorzugte Weiterentwicklungen eines erfindungsgemäßen Schlagrohres.

Die eine Weiterentwicklung betrifft die von unten her in das geraden Rohr 2 führende Öffnung. Bevorzugt weist diese Öffnung eine Einlaufschräge auf, und dazu weiter bevorzugt ist die radiale Dicke der diese Öffnung zu unterst umringenden ringförmigen Stirnfläche geringer als die Wandstärke des geraden Rohres. Gegenüber einer stumpfen Ausbildung ohne Einlaufschräge wird damit das Einschlagen des Rohres in den Untergrund erleichtert.

Die zweite Weiterentwicklung betrifft die die Verbindung des Schlagrohres 1 mit einer Maschine, welche die bestimmungsgemäß erforderlichen Schläge auf die Schlagfläche 7 ausführt. Typischerweise ist diese Maschine ein mit einem hydraulisch angetriebenem Hammer versehener schwenkbarer Arm einer fahrbaren Arbeitsmaschine wie typischerweise eines Baggers.

Zur Verbindung mit diesem Arm ist das Schlagrohr 1 gemäß Fig. 3 mit mindestens einer Öse 11 versehen, an welcher ein flexibles Zugmittel 12, also eine Kette oder ein Seil oder ein Band, befestigt ist, welches auch mit dem schwenkbaren Arm verbunden ist, sodass damit eine winkelflexible zugfeste Verbindung zwischen dem Schlagrohr 1 und dem schwenkbaren Arm gebildet ist mit Hilfe derer das Schlagrohr 1 einfach wieder aus einer in den Untergrund geschlagenen Bohrung herausgezogen werden kann, und zur nächsten Bohrstelle transportiert werden kann.

Für das Schlagen selbst reicht es bei der Bauweise gemäß Fig. 3 aus, wenn der schwenkbaren Arm der fahrbaren Arbeitsmaschine mit einem an sich bekannten und weit verbreiten hydraulisch antreibbarer Meißel ausgestattet ist, wie er für das Abtragen von Fels oder Beton bekannt ist. Das Schlagrohr 1 ist dazu passend mit einer Führungshülse 13 ausgestattet, welche als nach oben hin offenes Rohr von der Schlagfläche 7 am Aufschlagfortsatz 3 nach oben ragt. Beim Schlagen ragt der Meißel durch die Führungshülse 13 auf die Schlagfläche 7, und schlägt an diese in gleicher Weise an, wie es bei Fels der Fall wäre der durch den Meißel zu zersprengen ist. Die Führungshülse 13 hat dabei bevorzugt deutlich größeren Innendurchmesser als der Meißel Außendurchmesser hat, sodass zwischen Meißel und Führungshülse eine sehr lose Spielpassung gebildet ist, und damit das Schlagrohr gegenüber dem Meißel auch etwas winkelbeweglich ist. Beispielsweise kann der Innendurchmesser der Führungshülse 96 mm betragen und der Durchmesser des Meißels 80 mm und die Länge der Führungshülse kann dabei 250 mm betragen.

Fig 4 veranschaulicht neben Merkmalen die schon weiter oben besprochen wurden auch, dass es möglich ist mit dem bestimmungsgemäßen Einschlagen des Schlagrohres 1 in Baugrund auch gleich als Zusatzteil ein sogenanntes "verlorenes Rohr" 14 mit einzuschlagen, welches im Baugrund bleiben kann, beispielsweise als verlorene Schalung für nachfolgendes Ausgießen mit einer aushärtbaren Masse, oder einfach als äußerer Teil einer Steckverbindung in welche irgendwelche Pfähle, wie beispielsweise Zaunsteher oder Steher von Verkehrszeichen eingesteckt werden können.

Vor dem Einschlagen in den Baugrund wird das verlorene Rohr 14 als Ummantelung auf das gerade Rohr 2 aufgeschoben. Bevorzugt ist das verlorene Rohr 14 an der dann im Bereich der vorderen Stirnseite des zum Schlagrohr 1 gehörenden geraden Rohres 2 liegenden Stirnseite mit einem radial nach innen ragenden Vorsprung 15 versehen, welcher an der vorderen Stirnseite des geraden Rohres 2 anliegt. Typischerweise ist dieser Vorsprung 15 ein Ring dessen Innendurchmesser enger ist als der Außendurchmesser des geraden Rohres 2, und welcher an die Stirnseite des verlorenen Rohres 2 aufgeschweißt ist. Beim Einschlagvorgang wird der Vorsprung 15 an das Untergrundmaterial angeschlagen, und Untergrundmaterial gleitet an diesem Vorsprung 15 ab. Mit dem Vorsprung 15 wird erreicht, dass der überwiegende Längsbereich des verlorenen Rohres 14 beim Einbringen nur unter leichter Zugspannung steht anstatt unter starker Druckspannung, und dass kein Untergrundmaterial in den Ringspalt zwischen verlorenem Rohr 14 und geradem Rohr 2 gelangt. In diesem Ringspalt würde Untergrundmaterial sehr stören, da es Reibung verursachen und damit bewirken würde, dass das verlorene Rohr 14 beim Ausziehen des geraden Rohres 2 mit ausgezogen wird.

## Patentansprüche

1. Schlagrohr (1), welches eine Schlagfläche (7) und ein gerades Rohr (2) umfasst, wobei das gerade Rohr (2) bestimmungsgemäß mit seiner offenen vorderen Stirnseite voran in Axialrichtung in Baugrund einzuschlagen ist indem auf die Schlagfläche (7) in Axialrichtung des geraden Rohres (2) geschlagen wird, und der Schlagimpuls an das gerade Rohr (2) weiter geleitet wird, **dadurch gekennzeichnet, dass**
sich in einem Längsbereich des Schlagrohres (1), welcher gegenüber der Schlagfläche (7) in Richtung auf die vordere Stirnseite des Schlagrohres (2) verschoben ist, eine Auslassöffnung (5) für Material des Baugrundes befindet, durch welche der Innenraum des geraden Rohres (2) zur Umgebung hin offen ist.

2. Schlagrohr (1) nach Anspruch 1, **dadurch gekennzeichnet, dass** sich die Schlagfläche (7) an einem zum Schlagrohr (1) gehörenden Aufschlagfortsatz (3) befindet, welcher mit dem geraden Rohr (2) an dessen hinterer offener Stirnseite verbunden ist, und dass sich auch die Auslassöffnung (5) bezüglich der Axialrichtung des geraden Rohres (2) im Längsbereich des Aufschlagfortsatz (3) befindet.

3. Schlagrohr (1) nach Anspruch 1 oder 2, **dadurch gekennzeichnet, dass** sich die Auslassöffnung (5) am Ende eines Auslasskanales (4) befindet, der vom geraden Rohr (2) bis zu einem von der Achse des geraden Rohres (2) deutlich beabstandeten Bereich führt, und zur Achse des geraden Rohres (2) in einem spitzen Winkel geneigt ist.

4. Schlagrohr (1) nach Anspruch 1 oder 2, **dadurch gekennzeichnet, dass** sich die Auslassöffnung 5 am Aufschlagfortsatz (3) befindet, und etwa fluchtend zur Mantelfläche des geraden Rohres (2) angeordnet ist.

5. Schlagrohr (1) nach Anspruch 4, **dadurch gekennzeichnet, dass** der Aufschlagfortsatz (3) eine normal zur Axialrichtung des geraden Rohres (2) liegende Platte (8) umfasst, von der die vom geraden Rohr (2) abgewandte Oberfläche die Schlagfläche (7) ist, wobei die Platte (8) durch säulenartigen Stützen (9) zur hinteren Stirnfläche des geraden Rohres (2) hin abgestützt ist, und dass sich die Auslassöffnung (5) in mehreren Teilflächen zwischen den Stützen (9) erstreckt.

6. Schlagrohr (1) nach einem der Ansprüche 1 bis 5, **dadurch gekennzeichnet, dass** die Querschnittsfläche der vorderen stirnseitigen Öffnung des geraden Rohres (2) gegenüber der dahinter liegenden Querschnittsfläche des Innenraums des geraden Rohres (2) verengt ausgebildet ist.

7. Schlagrohr (1) nach einem der Ansprüche 1 bis 6, **dadurch gekennzeichnet, dass** die vordere Öffnung des geraden Rohres (2) eine Einlaufschräge aufweist.

8. Schlagrohr (1) nach einem der Ansprüche 1 bis 7, **dadurch gekennzeichnet, dass** sich die Schlagfläche (7) am Boden einer Führungshülse (13) befindet.

9. Schlagrohr nach einem der Ansprüche 1 bis 8, **dadurch gekennzeichnet, dass** es eine Öse (11) aufweist, an welcher ein flexibles Zugmittel (12) befestigt ist welches als Verbindungsmittel zu einer das Schlagrohr (2) tragenden Vorrichtung geeignet ist.

10. Verfahren zum Schlagen einer Bohrung mittels eines Schlagrohres (1) gemäß einem der Ansprüche 1 bis 9, **dadurch gekennzeichnet, dass** schon während des Einschlagens des geraden Rohres (2) des Schlagrohres (1), Material des Baugrundes welches zuvor in das geraden Rohr (2) hinein gedrückt wurde, durch die Auslassöffnung (5) des Schlagrohres (2) hinaus gedrängt wird.
